# FASCICULE DE BREVET EUROPEEN

(11) **EP 0 050 081 B1**
(45) Date de publication et mention de la délivrance du brevet: **29.05.1985**
(21) Numéro de dépôt: 81401593.9
(22) Date de dépôt: 14.10.1981
(51) Int. Cl.: A41D 13/10, A41D 19/04

(54) **Article d'habillement tel qu'un gant de protection ou sécurité, son procédé de fabrication et installation pour la mise en oeuvre du procédé**
Kleidungsartikel, insbesondere Schutz- oder Sicherheitshandschuh, Verfahren und Vorrichtung zu seiner Herstellung
Clothing article such as a protective or safety glove, process for its manufacture and device for carrying out this process

(30) Priorité: 14.10.1980 FR 8021916
(43) Date de publication de la demande: 21.04.1982
(73) Titulaire: PARINTER, Société Anonyme dite, F-75018 Paris (FR)
(72) Inventeur: Berend, Francis, F-92100 Boulogne S/Seine (FR)
(74) Mandataire: Derambure, Christian

## Description

L'invention concerne un article d'habillement, notamment de protection ou sécurité, en particulier un gant; un procédé de fabrication d'un tel article d'habillement et une installation pour la mise en oeuvre du procédé.

Les articles d'habillement objets de l'invention sont du type comportant, en premier lieu, une doublure interne, support ayant une forme générale de gaine, ouverte à une extrémité et fermée à. l'autre, souple, par exemple en matière textile, notamment tricotée, et, en second lieu, un revêtement externe de protection, notamment sous la forme d'une couche en matière plastique, associée rigidement et recouvrant tout ou partie de la doublure.

Ces articles d'habillement comportent le cas échéant un renfort se présentant généralement sous la forme d'une pièce initialement plate, associée rigidement à la doublure par des moyens propres d'association tels que colle, ou fils.

Un procédé connu de fabrication d'un tel article d'habillement comporte les phases successives suivantes; on place le renfort à l'emplacement désiré de la doublure, on maintient le renfort dans cette position relative pour éviter tout déplacement intempestif, on solidarise rigidement le renfort à la doublure en mettant en oeuvre les moyens propres d'association, donc par collage ou couture et enfin, on applique sur tout ou partie de la doublure garnie du renfort une couche de matériau de revêtement.

Le brevet DE-B 1 034 114 décrit un gant de protection, constitué d'un support textile présentant des zones ayant une capacité d'absorption différente. Ainsi, lorsqu'on immerge ce support textile dans un bain pour le recouvrir d'une matière synthétique, les parties qui doivent être renforcées sont plus absorbantes et la matière synthétique se dépose en quantité plus importante aux endroits qui doivent être protégés.

Le brevet US-A n° 3 290 695 décrit des gants comportant un renfort constitué par une surépaisseur. Cependant, cette surépaisseur qui peut être constituée par une matière synthétique est solidarisée à la doublure au moyen de collage.

Or, ces articles d'habillement connus et leur procédé de fabrication connu présentent de nombreux inconvénients:
En ce qui concerne l'article d'habillement proprement dit, le renfort est généralisement localisé et ne concerne qu'une zone limitée de la doublure. Ainsi, dans le cas d'un gant, le renfort concerne généralement exclusivement la commissure du pouce et une partie seulement de la paume. Néanmoins, il est des cas où l'on peut souhaiter un renfort recouvrant aussi la totalité de la paume et tout ou partie du dos du gant.

La solidarisation du renfort à la doublure par collage ou couture vient compliquer la structure du gant et son procédé de fabrication en nécessitant une phase de maintien du renfort sur la doublure et d'association rigide. Une telle phase est longue (temps de collage pour la colle, couture) délicate à mettre en oeuvre. Egalement, une installation pour la mise en oeuvre du procédé doit comporter des moyens pour réaliser cette phase, qui sont aussi coûteux et complexes.

La présente invention vise donc à remédier à ces inconvénients, et, à cet effet, elle propose un article d'habillement du type mentionné plus haut qui comporte un renfort présentant une certaine élasticité, associé initialement à la doublure éventuellement uniquement par élasticité, sans utilisation notable de moyens propres d'association.

Un procédé de fabrication d'un article d'habillement selon l'invention ne comporte aucune phase essentielle de solidarisation directe et positive du renfort sur la doublure, notamment par collage ou couture. Une installation pour la mise en oeuvre du procédé est donc également dépourvue substantiellement de moyens de solidarisation et de moyens de maintien du renfort sur la doublure.

Un article d'habillement suivant l'invention, notamment un gant de protection ou sécurité, présente les mêmes qualités générales que les articles d'habillement du même type connus à ce jour. Cependant, l'article d'habillement suivant l'invention n'en comporte pas les inconvénients susmentionnés ou présente des qualités supplémentaires. Ainsi, le renfort peut s'étendre tout autour de l'article d'habillement. L'article d'habillement suivant l'invention n'est pas plus coûteux que ceux connus à ce jour. Le procédé de fabrication de l'article d'habillement est beaucoup plus simple, beaucoup plus rapide et d'une mise en oeuvre beaucoup moins coûteuse que le procédé connu à ce jour. Egalement, l'installation pour la mise en oeuvre du procédé est beaucoup plus simple que les installations connues du même type.

D'autre part, le procédé suivant l'invention permet de réaliser des articles d'habillement dans lesquels une partie de la doublure est dépourvue de matériaux de revêtement, en particulier, une part^{ï}e de doublure comportant une partie du renfort.

L'invention sera bien comprise grâce à la description qui suivra en se référant aux dessins annexés dans lesquels:
La figure 1 est une vue schématique d'un article d'habillement tel qu'un gant, suivant l'invention vu en élévation et de dessus; la figure 2 est une vue schématique du gant illustré sur la figure 1 vu de dessous; la figure 3 est une vue schématique en coupe selon la ligne III-III de la figure 1; la figure 4 est une vue schématique en coupe selon la ligne IV-IV de la figure 2. Les figures 5A à 5D sont des vues schématiques illustrant les phases du procédé de fabrication selon l'invention.

Suivant l'invention, il est proposé un article d'habillement, notamment de protection ou de sécurité, du type comportant en premier lieu, une doublure 1, interne, support, ayant une forme générale de gaîne souple, d'axe longitudinal-2, ayant une extrémité ouverte 3 et une extrémité fermée 4.

L'article d'habillement comporte en second lieu, un revêtement externe de protection 5, notamment sous la forme d'une couche en matière plastique, associée rigidement et recouvrant au moins une partie de la doublure 1.

L'article d'habillement comporte en troisième lieu un renfort 6, local, intermédiaire, souple, rapporté sur la doublure 1, donc distinct de celle-ci, interposé entre celle-ci et le revêtement 5.

Dans une forme d'exécution particulière illustrée par les dessins, l'article d'habillement est un gant de protection ou de sécurité, l'axe longitudinal correspondant à la direction générale des doigts, l'extrémité ouverte 3 correspondant au poignet du gant, l'extrémité fermée 4 correspondant aux extrémités des doigts. Dans la suite du texte, on se référera, pour des raisons de simplification, au cas d'un article d'habillement tel qu'un gant. Naturellement, l'invention s'applique cependant, à toute autre forme d'articles d'habillement.

S'agissant d'un gant, on désigne son dos par la référence 7, sa paume, par la référence 8, le pouce par la référence 9, les quatre autres doigts; index, majeur, annulaire, auriculaire, par les références 10a, 10b, 10c, 10d, la commissure du pouce 9 par la référence 11 et, enfin les trois autres commissures définies par les doigts 10a, 10b, 10c, 10d, par les références respectives 12a, 12b, 12c. La doublure interne 1 est préférentiellement fine, en matière textile, en tissu ou tricot, notamment en interlock.

Le revêtement 5 se présente sous la forme d'une couche suffisamment fine, souple, pour permettre la déformation du gant. Le revêtement 5 est préférentiellement réalisé en matière plastique et comporte une couche unique ou plusieurs couches superposées. La matière plastique constituant le revêtement 5 peut comporter par exemple, et non limitativement, du chlorure de polyvinyle, des plastifiants et des adjuvants.

Le revêtement 5 est préférentiellement continu et concerne toute la doublure 1 ou seulement une partie de celle-ci. Par exemple, tout ou partie du dos 7 du gant peut être dépourvu de revêtement 5, le gant étant alors du type dit "à dos aéré".

Suivant l'invention, le renfort 6 présente une certaine élasticité et est initialement associé à la doublure 1, éventuellement et en particulier uniquement en mettant à profit cette élasticité et sans utilisation notable et en particulier sans aucune utilisation de moyens propres d'association tels que ceux utilisés dans l'art antérieur de la technique (colle ou fils).

Dans une forme d'exécution préférentielle, le renfort 6 se présente sous la forme générale d'un tronçon de gaine, d'axe 2, ouvert à ses deux extrémités 13a, 13b, entourant ainsi la doublure 1 et présentant une élasticité en sens radial, notamment sollicité élastiquement en sens radial centripète, (flèches f des figures) de manière à venir normalement s'appliquer naturellement sur la doublure 1, cette application étant telle qu'elle empêche toute translation réciproque ou tout désengagement intempestif de la doublure 1 et du renfort 6.

Naturellement, l'axe du renfort 6 peut être seulement voisin de l'axe 2.

Le renfort 6 est préférentiellement réalisé en matière souple, par exemple tricoté, notamment en côte 1 et 1 et tous ses dérivés.

Dans une forme d'exécution possible, le renfort 6 peut comporter plusieurs couches tricotées.

Préférentiellement, le tricot constituant le re'n-fort 6 est à mailles plus larges que celles constituant la doublure 1, en soi peu extensible.

Selon une variante possible, non représentée, . le gant comporte également un média intercalaire, interposé entre la doublure 1 et le renfort 6 et/ou dans l'épaisseur même du renfort 6 et/ou, éventuellement entre le renfort 6 et le revêtement externe 5. Ce média intercalaire peut concerner tout ou seulement une partie du renfort 6. Par exemple, le média intercalaire peut être prévu sur le dos 7, la paume 8 en étant dépourvue ou inversement. Ce média intercalaire est préférentiellement du type présentant une élasticité dans le sens transversal, c'est-à-dire dans son épaisseur. Un tel media intercalaire peut ainsi être constitué par une pièce, notamment une bande ou une gaine en matière plastique cellulaire, souple, ou encore une bande en matière textile tricotée. Tout autre matériau également composite entre dans le cadre de la présente invention.

Naturellement, le revêtement 5 présente au bord du renfort 6 un décrochement 14, dont la forme correspond à celle du renfort 6.

Les deux extrémités 13a, 13b du renfort 6 peuvent être de direction générale soit perpendiculaire à l'axe 2 (cas des figure 1 et 2) soit inclinée par rapport à la perpendiculaire. Les extrémités 13a, 13b, peuvent être de direction générale soit parallèles entre elles (cas des figures 1 et 2) soit divergeant l'une de l'autre. Chaque extrémité 13a, 13b peut être soit substantiellement rectiligne (cas des figures 1 et 2), soit tourmentée. Eventuellement, l'une des deux extrémités 13a, 13b, notamment celle associée à l'extrémité 4 peut être fermée, l'autre extrémité restant ouverte.

Ainsi, selon certaines variantes possibles et non représentées, le renfort 6 a en élévation une forme générale de trapèze rectangle de manière à venir recouvrir le thénar 15 du gant. Selon une autre variante possible, le renfort 6 comporte trois échancrures placées côte à côte, à une de ses extrémités, correspondant aux commissures 12a, 12b, 12c. Eventuellement, le renfort 6 peut être prolongé par des bandes venant recouvrir les doigts du gant.

Dans la forme d'exécution préférentielle illustrée par les figures, le renfort 6 s'étend entre les commissures 12a, 12b, 12c ou leur voisinage et le poignet 3 ou son voisinage, en recouvrant donc substantiellement le dos 7 et la paume 8 du gant. L'expérience a montré qu'il pouvait être avantageux d'avoir un gant de protection comportant un dos et une paume renforcés. Dans cette forme d'exécution, le renfort 6 comporte un trou 16 ou échancrure, permettant le passage du pouce 9 du gant de manière que le renfort 6 vienne s'appliquer jusqu'à la commissure 11 du pouce 9, sans recouvrir cependant le pouce 9 soi-même. Naturellement, la forme du trou 16 peut être telle que le renfort 6 recouvre les zones du gant soumises à un effort particulier.

Le renfort 6 peut être en une seule pièce ou en plusieurs pièces superposées et/ou juxtaposées. En particulier, le renfort 6 peut comporter deux tronçons de gaine écartés axialement l'un de l'autre, placés bout à bout ou au contraire écartés l'un de l'autre (non représentés).

Le renfort 6 peut encore comporter des découpes ou trous aux endroits souhaités. Par exemple, le renfort 6 peut comporter un trou dans le dos 7 du gant.

De la même manière qu'en ce qui concerne la doublure 1 proprement dite, le revêtement 5 concerne tout ou seulement partie du renfort 6, ce renfort étant alors apparent.

Comme déjà indiqué précédemment, l'article d'habillement suivant l'invention est préférentiellement un gant, le renfort 6 recouvrant au moins substantiellement la paume 8, et au moins une partie du dos 7.

Dans le procédé de fabrication d'un article d'habillement tel que célui qui vient d'être décrit, de façon connue, on place d'abord une doublure 1 sur une forme 17 par coulissement axial (figure 5A) et ultérieurement on applique (flèche G, figure 5D) sur la doublure 1 recouvrant ainsi la forme 17 un matériau de revêtement 5 sous la forme d'une couche notamment par trempage ou par enrobage, dépôt, etc. (figure 5D).

Dans le procédé suivant l'invention, avant application de la couche de matériau de revêtement, on enfile autour de la doublure 1 garnissant la forme 17, le renfort 6 (figure 5B). Comme indiqué précédemment, ce renfort 6 présente une forme générale de tronçon de gaine et comporte une certaine élasticité en sens radial. Pour réaliser la mise en place du renfort 6 sur la doublure 1 garnissant la forme 17, on agit sur le renfort 6, dans le sens radial centrifuge pour l'ouvrir (flèche h, figure 5B) et permettre l'introduction de la doublure 1 par translation réciproque (flèche k figure 5B). Une fois que le renfort 6 est situé au droit de sa position définitive, on cesse d'exercer cette tension vers l'ouverture, dans le sens radial centrifuge. Par suite de son élasticité propre, le renfort vient alors s'appliquer sur la doublure 1 (flèche f figure 5B).

Le procédé suivant l'invention ne comporte donc aucune phase essentielle de solidarisation directe et positive du renfort 6 sur la doublure 1 notamment par collage ou couture, préalable à la mise en place du revêtement 5.

Le cas échéant, le procédé comporte une phase de mise en place du média intercalaire.

Il est clair que toutes les variantes possibles en ce qui concerne l'application sur la doublure, respectivement le renfort de la couche de matériau de revêtement entrent dans le cadre de la présente invention.

La présente invention concerne enfin une installation pour la mise en oeuvre du procédé qui vient d'être décrit. Une telle installation comporte au moins une et généralement une pluralité de formes 17 et des moyens pour appliquer un matériau de revêtement sur une doublure garnissant une telle forme. Ces moyens d'application peuvent comporter par exemple un bac contenant le matériau de revêtement à l'état liquide ou pâteux et des moyens de suspension des formes placées au-dessus du bac et permettant de faire tremper les formes dans le bac. Une telle machine comporte des moyens pour la mise en place des doublures sur les formes, éventuellement manuels.

Suivant l'invention, l'installation comporte également des moyens, éventuellement manuels, pour la mise en place d'un renfort tel que celui décrit précédemment sur la doublure. Ces moyens comprennent des premiers moyens pour ouvrir le renfort, en exerçant sur lui une traction dans le sens radial centrifuge et des moyens pour faire coulisser axialement le renfort sur la doublure.

Par ailleurs, l'installation suivant l'invention est dépourvue substantiellement de tous moyens propres de solidarisation directe et positive du renfort sur la doublure tel que dispositif de collage ou soudure.

L'invention concerne enfin l'application nouvelle d'un matériau présentant une certaine élasticité, en tant que renfort pour un article d'habillement tel qu'un gant, du type décrit plus haut, en particulier, l'invention concerne l'application spécifique, en tant que renfort d'un tricot plus spécialement en côte 1 et 1 et tous ses dérivés.

Bien entendu, la présente invention peut faire l'objet de nombreuses autres variantes d'exécution qui restent toutes dans son esorit.

## Revendications

1. Procédé de fabrication d'un article de protection du corps, du type comportant une doublure interne en forme générale de gaine, un renfort intermédiaire et un revêtement externe de protection, dans lequel on place d'abord la doublure sur une forme et on applique ensuite sur la doublure garnissant la forme dudit renfort une couche de matériau de revêtement, caractérisé par le fait qu'avant application de la couche de matériau de revêtement, on enfile autour de la doublure un renfort en forme générale de tronçon de gaine, présentant une certaine élasticité au moins en sens radial, ce renfort étant maintenu en place éventuellement par sa seule élasticité pendant la phase du revêtement extérieur, la doublure et le revêtement extérieur étant ensuite réunis entre eux.

2. Procédé suivant la revendication 1, caractérisé par le fait qu'il ne comporte aucune phase de solidarisation directe et positive du renfort sur la doublure notamment par collage ou couture, avant application du revêtement.

3. Procédé suivant l'une quelconque des revendications 1 et 2, caractérisé par le fait qu'il comporte une phase de mise en place d'un média intercalaire.

4. Procédé suivant l'une quelconque des revendications 1 à 3, caractérisé par le fait que pour enfiler le renfort autour de la doublure, on ouvre ce renfort, en exerçant une tension dans le sens radial centrifuge.

5. Installation pour la mise en oeuvre du procédé suivant l'une quelconque des revendications 1 à 4 du type comportant au moins une forme et des moyens pour appliquer une couche de matériau de revêtement sur une doublure garnissant la forme, ces moyens comportant notamment une cuve pour le matériau de revêtement et des moyens pour faire tremper la forme garnie de la doublure dans la cuve, caractérisée par le fait qu'elle comporte des moyens pour enfiler un renfort en forme générale de tronçon de gaine autour de la doublure, ces moyens comportant des moyens pour ouvrir le renfort, en exerçant sur lui une tension dans le sens radial centrifuge et des moyens de coulissement axial du renfort le long de la doublure, et par le fait qu'elle est dépourvue de moyens de solidarisation directe et positive du renfort sur la doublure notamment des moyens de collage ou de couture.

6. Article de protection du corps fabriqué suivant le procédé selon l'une quelconque des revendications 1 à 5, du type comportant en premier lieu une doublure interne, support, ayant une forme générale de gaine, ouverte à une extrémité, fermée à l'autre, souple, par exemple en matière textile, notamment tricotée, en second lieu un revêtement externe de protection, notamment sous la forme d'une couche en matière plastique, associée rigidement et recouvrant au moins une partie de la doublure, et en troisième lieu, un renfort local intermédiaire, souple, rapporté sur la doublure, interposé entre celle-ci et le revêtement, caractérisé par le fait que le renfort (6) présente une certaine élasticité et est associé initialement à la doublure (1) essentiellement par élasticité, sans utilisation notable de moyens propres d'association tel que colle ou fil.

7. Article selon la revendication 6, caractérisé par le fait que le renfort (6) se présente sous la forme générale d'un tronçon de gaine, entourant la doublure (1 présentant une élasticité au moins en sens radial.

8. Article selon l'une quelconque des revendications 6 et 7, caractérisé par le fait que l'axe général du renfort (6) et l'axe longitudinal (2) de la doublure (1) sont voisins ou confondus.

9. Article selon l'une quelconque des revendications 6 à 8, caractérisé par le fait que le renfort (6) est en matière textile, tricotée, à mailles plus larges que celles de la doublure (1).

10. Article selon l'une quelconque des revendications 6 à 9, caractérisé par le fait que le renfort est en une ou plusieurs parties.

11. Article selon l'une quelconque des revendications 6 à 10, caractérisé par le fait que le renfort comporte au moins une échancrure ou un trou (16).

12. Article selon l'une quelconque des revendications 6 à 11, caractérisé par le fait qu'il comporte en outre au moins un média intercalaire interposé entre la doublure (1) et le renfort (6) et/ ou dans l'épaisseur de renfort (6) et/ou entre le renfort (6) et le revêtement (5), concernant tout ou partie du renfort (6), présentant préférentiellement une élasticité en sens transversal.

13. Article selon l'une quelconque des revendications 6 à 12, caractérisé par le fait que le revêtement (5) concerne tout ou seulement une partie de la doublure (1) et/ou du renfort (6).

14. Article selon l'une quelconque des revendications 6 à 13, caractérisé par le fait qu'il se présente comme un gant, le renfort (6) s'étendant au moins partiellement sur le dos (7) et la paume (8).

15. Article suivant la revendication 15, caractérisé par le fait que le renfort (6) s'étend des commissures (12a, 12b, 12c) des doigts jusqu'au poignet (3), un trou ou échancrure (16) étant prévu pour le pouce (9).

## Patentansprüche

1. Verfahren zur Herstellung eines Artikels zum Schutz des Körpers, der mit einem inneren Futter in der allgemeinen Form einer Hülle, mit einer Zwischenverstärkung und mit einem äußeren Schutzüberzug versehen ist, welchem zunächst das Futter auf eine Form gelegt und danach auf das Futter, das die Form mit der genannten Verstärkung belegt, eine Schicht aus dem Überzugsmaterial aufgebracht wird, dadurch gekennzeichnet, daß vor dem Anbringen der Schicht aus dem Überzugsmaterial um das Futter eine Verstärkung in der allgemeinen Form eines Hüllenabschnitts gelegt wird, der eine gewisse Elastizität zumindest in radialer Richtung bietet, wobei diese Verstärkung ggf. allein durch ihre Elastizität während der Phase des äußeren Überzugs an Ort und Stelle gehalten wird und wobei danach das Futter und der äußere Überzug miteinander verbunden werden.

2. Verfahren nach Anspruch 1, dadurch gekennzeichnet, daß es keine Phase der direkten und positiven Verfestigung der Verstärkung auf dem Futter, insbesondere durch Verkleben oder Vernähen vor dem Anbringen des Überzugs enthält.

3. Verfahren nach einem der Ansprüche 1 oder 2, dadurch gekennzeichnet, daß es eine Phase des Einbringens eines eingefügten Mediums enthält.

4. Verfahren nach einem der Ansprüche 1 bis 3, dadurch gekennzeichnet, daß zum Anbringen der Verstärkung um das Futter die Verstärkung geöffnet wird, indem eine Zugspannung in zentrifugaler radialer Richtung ausgeübt wird.

5. Einrichtung zur Durchführung des Verfahrens nach einem der Ansprüche 1 bis 4, mit wenigstens einer Form und Mitteln zum Anbringen einer Schicht aus einem Überzugsmaterial auf ein Futter, das die Form bedeckt, wobei diese Mittel vorzugsweise eine Wanne für das Überzugsmaterial und Mittel aufweist, um die Form, die mit dem Futter überzogen ist, in die Wanne einzutauchen, dadurch gekennzeichnet, daß die Mittel zum Anbringen einer Verstärkung in der allgemeinen Form eines Hüllenabschnittes um das Futter aufweist, wobei diese Mittel Mittel zum Öffnen der Verstärkung, indem auf sie eine Zugspannung in zentrifugaler radialer Richtung ausgeübt wird, und Mittel zum axialen Verschieben der Verstärkung längs des futters besitzen, und daß sie keine Mittel zur direkten und positiven Verfestigung der Verstärkung auf dem Futter, insbesondere Klebe- oder Nähmittel enthält.

6. Nach einem Verfahren gemäß einem der Ansprüche 1 bis 4 hergestellten Artikel zum Schutz des Körpers, mit an erster Stelle einem tragenden inneren Futter, das die allgemeine Form einer Hülle aufweist, die an einem Ende offen und am anderen geschlossen, geschmeidig, und bspw. aus textilem Material, insbesondere trikotiert ist, mit an zweiter Stelle einem äußeren Schutzüberzug, insbesondere in Form einer Schicht aus Kunststoffmaterial, die mit zumindest einem Teil des Futters starr und abdeckend verbunden ist, und mit an dritter Stelle einer örtlichen Zwischenverstärkung, die flexibel auf dem Futter angeordnet und zwischen diesem und dem Überzug angeordnet ist, dadurch gekennzeichnet, daß die Verstärkung (6) eine gewisse Elastizität aufweist und zunächst mit dem Futter (1) im wesentlichen elastisch, ohne besondere Verwendung von speziellen Verbindungsmitteln, wie Klebstoff oder Faden verbunden ist.

7. Artikel nach Anspruch 6, dadurch gekennzeichnet, daß die Verstärkung (6) die allgemeine Form eines Hüllenabschnitts aufweist, der das Futter (1) umgibt und der zumindest in radialer Richtung eine Elastizität besitzt.

8. Artikel nach Anspruch 6 oder 7, dadurch gekennzeichnet, daß die allgemeine Achse der Verstärkung (6) und die Längsachse (2) des Futters (1) benachbart angeordnet oder vereinigt sind.

9. Artikel nach einem der Ansprüche 6 bis 8, dadurch gekennzeichnet, daß die Verstärkung (6) aus textilem trikotiertem Material mit Maschen ist, die größer sind als diejenigen des Futters (1).

10. Artikel nach einem der Ansprüche 6 bis 9, dadurch gekennzeichnet, daß die Verstärkung aus einem oder mehreren Teilen ist.

11. Artikel nach einem der Ansprüche 6 bis 10, dadurch gekennzeichnet, daß die Verstärkung mindestens einen Ausschnitt oder eine Öffnung (16) aufweist.

12. Artikel nach einem der Ansprüche 6 bis 11, dadurch gekennzeichnet, daß er ferner mindestens ein eingebrachtes Zwischenmedium zwischen Futter (1) und der Verstärkung (6) und/ oder in der Dicke der Verstärkung (6) und dem Überzug (5) aufweist, das die ganze oder einen Teil der Verstärkung (6) ausmacht und das vorzugsweise eine Elastizität in transversaler Richtung besitzt.

13. Artikel nach einem der Ansprüche 6 bis 12, dadurch gekennzeichnet, daß der Überzug (5) das ganze oder nur einen Teil des Futters (1) und/oder der Verstärkung (6) ausmacht.

14. Artikel nach einem der Ansprüche 6 bis 13, dadurch gekennzeichnet, daß er ein Handschuh ist, bei dem die Verstärkung (6) zumindest teilweise auf dem Handrücken (7) und der Handfläche (8) angeordnet ist.

15. Artikel nach Anspruch 14, dadurch gekennzeichnet, daß die Verstärkung (6) sich über die Verbindungsbereiche (12a, 12b, 12c) der Finger bis zu einem Bund (3) erstreckt, wobei eine Öffnung oder ein Ausschnitt (16) für den Daumen (9) vorgesehen ist.

## Claims

1. A method of manufacturing an article of protective clothing for the body of the type comprising an inner lining having the general shape of a sheath, an intermediate backing element and an outer protective covering, in which the lining is firstly placed on a mould and a layer of covering material is then placed on the lining on the mould of the backing element, characterised in that before the application of the layer of covering material, a backing element having the general shape of a sheath section, having a certain degree of elasticity at least in the radial direction, is wound around the lining, this backing element being held in place possibly by means of its own elasticity during the outer covering stage, and in that the lining and the outer covering are then connected together.

2. A method as claimed in claim 1, characterised in that it comprises no direct and positive attachment of the backing element to the lining, in .. particular by adhesion or sewing, before the application of the covering layer.

3. A method as claimed in any one of claims 1 and 2, characterised in that it includes a stage in which an intermediate element is positioned.

4. A method as claimed in any one of claims 1 to 3, characterised in that in order to draw the backing element around the lining, this backing element is opened out by exerting a stretching action in the radial, centrifugal direction.

5. Apparatus for carrying out the method as claimed in any one of claims 1 to 4 of the type comprising at least one mould and means for applying a layer of covering material to a lining provided on the mould, these means comprising in particular a tank for the covering material and means for immersing the mould provided with the lining in the tank, characterised in that it comprises means for drawing a backing element having the general shape of a sheath section about the lining, these means comprising means for opening out the backing element, by exerting a stretching action thereon in the radial, centrifugal direction and means for sliding the backing element radially along the lining, and in that it is not provided with means for attaching the backing element to the lining in a direct and positive manner, in particular means using sewing or adhesive techniques.

6. An article of protective clothing for the body produced in accordance with the method as claimed in any one of claims 1 to 5, of the type firstly comprising an inner lining, having the general shape of a sheath, open at one end and closed at the other end, which is flexible and is made, for example, from textile material, in particular knitted material, secondly comprising an outer protective covering, in particular in the form of a layer of plastic material, which is rigidly attached and covers at least part of the lining, and thirdly, an intermediate local backing element, which is disposed on the lining and interposed between the lining and the covering, characterised in that the backing element (6) has a certain degree of elasticity and is associated initially with the lining (1) essentially by means of its elasticity, with no particular joining techniques involving, for example, adhesive or thread.

7. An article as claimed in claim 6, characterised in that the backing element (6) has the general shape of a sheath section surrounding the lining (1) and being elastic at least in the radial direction.

8. An article as claimed in any one of claims 6 and 7, characterised in the general axis of the backing element (6) and the longitudinal axis (2) of the lining (1) are close to one another or merge together.

9. An article as claimed in any one of claims 6 to 8, characterised in that the backing element (6) is of textile material and is knitted, having larger stitches than those of the lining (1).

10. An article as claimed in any one of claims 6 to 9, characterised in that the backing element is in one or several portions.

11. An article as claimed in any one of claims 6 to 10, characterised in that the backing element comprises at least one opening or hole (16).

12. An article as claimed in any one of claims 6 to 11, characterised in that it also comprises at least one intermediate medium interposed between the lining (1) and the backing element (6) and/or in the thickness of the backing element (6) and/or between the backing element (6) and the covering (5), involving all or part of the backing element (6) and preferably being elastic in the transverse direction.

13. An article as claimed in any one of claims 6 to 12, characterised in that the covering (5) involves all or simply part of the lining (1) and/or of the backing element (6).

14. An article as claimed in any one of claims 6 to 13, characterised in that it has the shape of a glove, the backing element (6) extending at least partially over the back (7) and the palm (8).

15. An article as claimed in claim 15, characterised in that the backing element (6) extends from the junction points (12a, 12b, 12c) of the fingers up to the wrist (3), a hole or opening (16) being provided for the thumb (9).
